# EUROPÄISCHE PATENTSCHRIFT

(11) **EP 1 220 739 B1**
(45) Veröffentlichungstag und Bekanntmachung des Hinweises auf die Patenterteilung: **27.04.2005**
(21) Anmeldenummer: 00972741.3
(22) Anmeldetag: 12.10.2000
(51) Int. Cl.: B28D 5/00

(54) **VERFAHREN UND EINRICHTUNG ZUM VEREINZELN VON SCHEIBENFÖRMIGEN SUBSTRATEN**
METHOD AND DEVICE FOR ISOLATING PLATE-LIKE SUBSTRATES
PROCEDE ET DISPOSITIF POUR SEPARER DES SUBSTRATS EN FORME DE TRANCHE

(30) Priorität: 16.10.1999 DE 19950068
(43) Veröffentlichungstag der Anmeldung: 10.07.2002
(73) Patentinhaber: Schmid Technology Systems GmbH, 78078 Niedereschach (DE)
(72) Erfinder: GENTISCHER, Josef, 73630 Remshalden (DE)
(74) Vertreter: Fuhlendorf, Jörn, Dipl.-Ing.
(86) Internationale Anmeldenummer: PCT/EP2000/010036
(87) Internationale Veröffentlichungsnummer: WO 2001/028745

(56) Entgegenhaltungen:
- EP-A- 0 762 483
- DE-A- 19 723 078
- DE-A- 19 900 671
- US-A- 3 729 206
- US-A- 4 420 909
- PATENT ABSTRACTS OF JAPAN vol. 1999, no. 05, 31. Mai 1999 (1999-05-31) -& JP 11 054462 A (TOKYO SEIMITSU CO LTD), 26. Februar 1999 (1999-02-26)
- PATENT ABSTRACTS OF JAPAN vol. 014, no. 378 (M-1011), 15. August 1990 (1990-08-15) -& JP 02 139148 A (NIPPON SEIKO KK), 29. Mai 1990 (1990-05-29)
- PATENT ABSTRACTS OF JAPAN vol. 1996, no. 06, 28. Juni 1996 (1996-06-28) -& JP 08 051140 A (DOWA MINING CO LTD), 20. Februar 1996 (1996-02-20)
- PATENT ABSTRACTS OF JAPAN vol. 010, no. 231 (M-506), 12. August 1986 (1986-08-12) -& JP 61 065750 A (OSAKA TITANIUM SEIZO KK;OTHERS: 02), 4. April 1986 (1986-04-04)

## Beschreibung

Die vorliegende Erfindung bezieht sich auf ein Verfahren und eine Einrichtung zum Vereinzeln und Ablösen von dünnen, bruchempfindlichen scheibenförmigen Substraten, die aus einem auf einer Basisplatte vorzugsweise mittels Klebung fixiert gehaltenen Substratblock geschnitten worden sind, gemäß dem Oberbegriff des Anspruchs 1 bzw. dem des Anspruchs 8 (siehe z.B. die JP-A-11-054462).

Bei der Herstellung von scheibenförmigen Substraten, wie sie bspw. für Solarzellen eingesetzt werden, verwendet man Substratblöcke oder -säulen aus bspw. Silizium, die in dünne Scheiben zersägt werden. Dazu wird der Substratblock bzw. die Substratsäule auf eine Basisplatte aufgeklebt und dadurch dort fixiert. Nach dem Aufsägen haftet jedes scheibenförmige Substrat an seiner Unterseite noch über die Klebelinie bzw. - naht auf der Basisplatte, deren Oberteil normalerweise aus Glas besteht und mit angesägt worden ist. Damit entsteht nach dem vollständigen Zerteilen des Substratblockes bzw. der Substratsäule ein kammartiges Gebilde, von dem die sehr bruchempfindlichen scheibenförmigen Substrate an der Klebestelle von Hand abgebrochen werden. Da solche scheibenförmigen Substrate sehr dünn sind, bspw. im Bereich von 0,3 mm, und auch der Sägespalt ebenfalls kaum größer ist, werden bei diesem Ablösevorgang von Hand viele Scheiben beschädigt oder zerbrocnen. Außerdem ist abhängig von der Sorgfalt beim Ablösen auch der Zeitaufwand hierfür erheblich.

Aufgabe der vorliegenden Erfindung ist es, ein Verfahren bzw. eine Einrichtung der eingangs genannten Art zu schaffen, mit dem bzw. mit der solche dünnen bruchempfindlichen scheibenförmigen Substrate automatisch und dabei beschädigungsfrei einzeln aus dem gesägten Substratblock von der Klebenaht abgenommen werden können.

Zur Lösung dieser Aufgabe sind bei einem Verfahren der genannten Art die im Anspruch 1 angegebenen Merkmale und bei einer Einrichtung der genannten Art die im Anspruch 10 angegebenen Merkmale vorgesehen.

Durch die erfindungsgemäßen Maßnahmen ist es möglich, die dünnen bruchempfindlichen scheibenförmigen Substrate über einen wesentlichen Flächenbereich abschnittsweise zu erfassen und von der Klebenaht loszurütteln und dadurch gefahrlos abzunehmen. Eine bevorzugte Ausgestaltung der oszillierenden Bewegung ergibt sich dabei gemäß den Merkmalen des Anspruchs 2 bzw. denen des Anspruchs 11. Auf diese Weise erfolgt eine oszillierende Schwenkbewegung um die Klebenaht bzw. Klebelinie, was zu einem Ermüdungsbruch dieser Klebenaht führt. Außerdem ergibt sich dadurch eine auf ein Minimum begrenzte Kraftausübung auf das scheibenförmige Substrat selbst.

Eine bevorzugte Ausgestaltung der Greifervorrichtung ergibt sich durch die Merkmale nach Anspruch 12.

Um den Zeitpunkt erfassen zu können, zu dem das vollständige Abnehmen bzw. Abheben des scheibenförmigen Substrats von der Basisplatte bzw. von der aufgebrochenen Klebenaht erreicht wird, sind die Merkmale gemäß Anspruch 3 bzw. die gemäß Anspruch 13 vorgesehen. Durch die auf das scheibenförmige Substrat ausgeübte Vorspannung in Richtung des Abhebens von der Basisplatte, deren Größe in jedem Falle einen Bruch des scheibenförmigen Substrats verhindert, ist der Zeitpunkt, zu dem die Klebenaht ausreichend brüchig ist, in schneller und einfacher Weise erfassbar bzw. erkennbar. Das scheibenförmige Substrat kann dann gefahrlos zur weiteren Bearbeitung und/oder Speicherung entfernt werden.

Vorteilhafte Ausgestaltungen der Greiferhalterung ergeben sich aus den Merkmalen einzelner oder mehrerer der Ansprüche 14 bis 16.

Mit den Merkmalen des Anspruchs 4 bzw. 17 ist erreicht, dass benachbarte scheibenförmige Substrate auch dann vereinzelt und infolge davon von der Basisplatte abgelöst werden können, wenn sie aufgrund von Feuchtigkeit, die aus prozesstechnischen Gründen unvermeidbar ist, und/oder in schräggestelltem Zustand zumindest teilweise aneinander haften.

Vorteilhafte Ausgestaltungen hierzu ergeben sich aus den Merkmalen einzelner oder mehrerer der Ansprüche 5, 6 bzw. 18. Um scheibenförmige Substrate unterschiedlicher Fläche bzw. Form und Größe vereinzeln und ablösen zu können, sind die Merkmale gemäß Anspruch 7 bzw. 19 vorgesehen. Auf diese Weise ist es nicht nur möglich, unterschiedliche Formatgrößen zu handhaben, sondern auch Reste abgebrochener scheibenförmiger Substrate abzulösen und abzunehmen. Entsprechendes gilt für beim Sägen des Substratblockes bzw. -säule abgelöste Scheiben.

Vorteilhafte Ausführungen hierzu ergeben sich aus den Merkmalen des Anspruchs 20 und/oder 21.

Mit den Merkmalen gemäß einem oder mehreren der Ansprüche 8, 9 bzw. 22, 23 ist in ablauftechnisch vorteilhafter Weise erreicht, dass die scheibenförmigen Substrate der Greifervorrichtung zugeführt und von der Greifervorrichtung aufgrund der gleichzeitig stattfindenden Vereinzelung sicher ergriffen werden können. Dabei wird die Zuführung des zu ergreifenden scheibenförmigen Substrats zur Greifervorrichtung in genauer Weise von einem Positionssensor erfasst.

Weitere Einzelheiten der Erfindung sind der folgenden Beschreibung zu entnehmen, in der die Erfindung anhand des in der Zeichnung dargestellten Ausführungsbeispieles näher beschrieben und erläutert ist. Es zeigen:
- Figur 1: in schematischer teilweiser aufgebrochener und geschnittener Seitenansicht eine Einrichtung zum Vereinzeln und Ablösen scheibenförmiger Substrate aus einem geschnittenen Substratblock gemäß einem bevorzugten Ausführungsbeispiel vorliegender Erfindung,
- Figur 2: eine Teildraufsicht gemäß Pfeil II der Fig. 1,
- Figur 3: eine Stirnansicht der Greifervorrichtung mit Saugermatrix gemäß Pfeil III der Fig. 2, gemäß einer Variante, und
- Figur 4: in schematischer Darstellung eine Schaltungsanordnung für die Saugermatrix nach Fig. 3.

Die in der Zeichnung dargestellte Einrichtung 10 dient zum Vereinzeln und Ablösen von dünnen, bruchempfindlichen scheibenförmigen Substraten 11, die aus einem auf einer Basisplatte 12 fixiert gehaltenen Substratblock 13 geschnitten worden sind. Ein derartiger Substratblock ist bspw. ein aus polykristallinem Silizium hergestellter Siliziumblock, der bspw. mithilfe eines Zweikomponentenklebers auf ein Glasscheibenteil der Basisplatte 12 aufgeklebt ist. Mithilfe paralleler Schneiddrähte wird unter Zuführung von flüssigem Schneidmittel der Siliziumblock in einzelne, bspw. als Solarwafer dienende Siliziumscheiben geschnitten. Dieses Zerschneiden bzw. Zersägen des Substratblockes 13 in einzelne dünne scheibenförmige Substrate bzw. Wafer wird bis in den auf einem Stahlplattenteil aufliegenden Glasplattenteil der Basisplatte 12 hinein vorgenommen. Danach sind alle scheibenförmigen Substrate 11 an ihrer Unterkante auf der Basisplatte 12 bzw. deren Glasscheibenteil über eine in Fig. 1 angedeutete Klebenaht 15 fixiert gehalten. Die einzelnen scheibenförmigen Substrate 11 sind insbesondere im Bereich der Klebenaht 15 in einem der Breite des Sägeschnitts 14 entsprechenden Abstand zueinander angeordnet. Aufgrund der Verwendung des flüssigen Schneidmittels bspw. ist es möglich, dass einzelne benachbarte scheibenförmige Substrate 11 in paralleler oder schräger Lage zueinander aneinander haften. Die scheibenförmigen Substrate 11 besitzen als Halbleiterwafer eine Dicke von etwa 0,7 bis 0,8 mm und als Solarwafer eine Dicke im Bereich von 0,2 bis 0,3 mm, wobei auch Substratscheibendicken im Bereich von 0,15 mm möglich sind. Mit der erfindungsgemäßen Einrichtung 10 gilt es, derartige dünne scheibenförmige Substrate 11 vom benachbarten scheibenförmigen Substrat zu vereinzeln und von der Basisplatte 12 in automatischer Weise ungebrochen und auch ansonsten unbeschädigt in einfacher Weise abzulösen und der weiteren Lagerung und/oder Bearbeitung zuzuführen.

Die Einrichtung 10 besitzt eine Greifervorrichtung 20, die in Richtung des Doppelpfeiles B oszillierend hin- und herschwenkbar angetrieben ist und die zum einen dem Ablösen der scheibenförmigen Substrate 11 von der Basisplatte 12 und zum anderen dem Abnehmen und Weiterführen der scheibenförmigen Substrate 11 dient. Die Greifervorrichtung 20 ist hierzu und zur Vorspannung in Richtung des Pfeiles C1 an einer Greiferhalterung 30 befestigt.

Die Greifervorrichtung 20 besitzt eine Greiferplatte 21, von der in matrixartiger Anordnung Greiferarme 22 senkrecht abstehen. Eine matrixartige Anordnung der Greiferarme 22 ergibt sich bspw. in einer zu Fig. 1 dargestellten Abwandlung aus Fig. 3. Die Greiferarme 22 sind über die Greiferplatte 21, deren flächige Abmessung etwa der flächigen Abmessung der scheibenförmigen Substrate 11 entspricht, derart angeordnet, dass sie abschnittsweise bzw. punktweise im Wesentlichen über die gesamte zu ergreifende Außenfläche 16 eines scheibenförmigen Substrats 11 verteilt sind. Die Greiferarme 22 besitzen an ihren der Greiferplatte 21 abgewandten freien Enden Sauger 23, die, wie noch zu zeigen sein wird, mit einer Vakuumvorrichtung 50 verbunden sind. Die Greiferplatte 21 ist an ihrem der Basisplatte 12 abgewandten oberen Ende und an ihrer den Greiferarmen 22 abgewandten Rückseite mit einem bogenförmigen Schieber 24 verbunden, der in einer Aufnahme 32 eines Halters 31 der Greiferhalterung 30 in Richtung des Doppelpfeiles B geführt gehalten ist. Das hintere Ende 26 des Schiebers 24 besitzt eine Kulissendurchbrechung 25, in der eine Exzenterscheibe 33 eingetaucht ist, die über eine Exzenterachse 34 an einem am Halter 31 abstehend angebrachten Flansch 35 gelagert und über einen nicht dargestellten Motor rotierend angetrieben ist. Durch die Rotationsbewegung der Exzenterscheibe 33 wird der Schieber 24 in Richtung des Doppelpfeils B oszillierend bogenförmig hin- und herbewegt, wodurch die Greiferplatte 21 mit den Greiferarmen 22 oszillierend verschwenkt wird. Die Ausrichtung des Halters 31 ist derart, dass die gedachte Verlängerung von dessen Mittelachse 36 die Klebenaht 15 schneidet. Auf diese Weise wird mithilfe des Exzenterantriebs 33, 34 die Greiferplatte 21 oszillierend um die Klebenaht 15 zwischen scheibenförmigem Substrat 11 und Basisplatte 12 verschwenkt.

Der Halter 31 ist an einer Halterplatte 37 befestigt, die relativ zu einem Halterungssteg 38 gemäß Doppelpfeil C linear bewegbar ist. Hierzu ist der Halterungssteg 38 mit im Abstand angeordneten Bolzen 39 fest verbunden, die die Halterplatte 37 axial beweglich durchdringen und an ihrem Ende eine Anlagescheibe 41 besitzen. Zwischen der Anlagescheibe 41 und der Unterseite der Halteplatte 37 sind Druckfedern 40 angeordnet. Der Halterungssteg 38 ist in nicht dargestellter Weise in Richtung des Pfeiles C1 nach oben bewegbar bzw. anhebbar, welcher Hubbewegung die mit dem Halter 31 verbundene Halterplatte 37, wie noch zu zeigen sein wird, folgen oder nicht folgen kann. Der Halterungssteg 38 ist mit einem seitlich abstehenden Winkel 42 verbunden, an dessen nach unten ragendem Ende ein Bewegungserfassungssensor 43 angebracht ist, der einem Bereich zwischen Halterplatte 37 und Anlagescheibe 41 des Bolzens 39 gegenüberliegt.

Gemäß den Figuren 1 und 2 ist die Greifervorrichtung 20 mit einem Positionierungssensor 27 versehen, der dem jeweils zu ergreifenden scheibenförmigen Substrat 11 gegenüberliegt. Außerdem ist in einem Seitenbereich der Basisplatte 12 in einem Höhenlagenbereich knapp oberhalb der Klebenaht 15 zwischen scheibenförmigem Substrat 11 und Basisplatte 12 eine Sprühdüse 45 ortsfest angeordnet, die in nicht dargestellter Weise mit einem Flüssigkeitsdruckbehälter verbunden ist und deren schlitzartige Düsenmündung 46 in den Bereich des Sägeschnitts 14 zwischen zwei benachbarten scheibenförmigen Substraten 11 gerichtet ist. Demgegenüber ist die Basisplatte 12 mit dem geschnittenen Substratblock 13 in Richtung des Pfeiles A und damit in Richtung zur oszillierend schwenkbaren Greifervorrichtung 20 hin bewegbar.

Der Vorgang bzw. das Verfahren des Vereinzelns und Ablösens von dünnen, bruchempfindlichen scheibenförmigen Substraten 11 voneinander bzw. von einem auf der Basisplatte 12 klebend fixiert gehaltenen Substratblock 13, der in die scheibenförmigen Substrate 11 geschnitten worden ist, läuft folgendermaßen ab.

Die Basisplatte 12 wird in Richtung des Pfeils A so weit bewegt, bis der Positionierungssensor 27 die richtige Lage zum Andocken des vordersten scheibenförmigen Substrats 11 an die Greifervorrichtung 20 erkannt hat, wobei dieser Positionierungssensor 27 in einem unteren Bereich unweit der Klebenaht 15 vorgesehen ist. Gleichzeitig wird die Sprühdüsenvorrichtung 45 beaufschlagt, so dass über die Schlitzmündung 46 ein Flüssigkeitsflachstrahl in den Sägeschnitt 14 zwischen dem vordersten und dem danach folgenden scheibenförmigen Substrat 11 gebracht wird, wobei der Flüssigkeitsstrahl bewirkt, dass ein mögliches Anhaften des nachfolgenden scheibenförmigen Substrats 11 aufgelöst wird, und/oder, dass sich das zu ergreifende scheibenförmige Substrat (senkrecht) aufstellt. Mit Zuschalten der Vakuumvorrichtung 50 wird das vorderste zu ergreifende scheibenförmige Substrat 11 von den an den Greiferarmen 22 angebrachten Saugern 23 erfasst.

Daraufhin wird die Exzentervorrichtung 33, 34 in Betrieb gesetzt, wodurch sich eine oszillierende Schwenkbewegung der Greifervorrichtung 20 ergibt. Die Schwenkoszillation besitzt eine kleine Amplitude im Bereich zwischen 2 und 6°, vorzugsweise von 3° bei einem Frequenzbereich von etwa 5 bis 10 Hz. Diese Schwenkoszillation wird auf das von der Greifervorrichtung 20 ergriffene scheibenförmige Substrat 11 übertragen. Die Schwenkoszillation des scheibenförmigen Substrats 11 erfolgt so lange, bis sich Risse in der Klebenaht 15 zwischen dem scheibenförmigen Substrat 11 und der Basisplatte 12 soweit ergeben, die ein beschädigungsfreies Abheben des scheibenförmigen Substrats 11 ermöglichen.

Vor bzw. während der Schwenkoszillation, jedoch nach dem Ergreifen des betreffenden scheibenförmigen Substrats 11 von der Greifervorrichtung 20 wird der Halterungssteg 38 der Greiferhalterung 30 in Richtung des Pfeiles C1 etwas nach oben bewegt, wobei die Halterplatte 37, die mit der Greifervorrichtung 20 fest verbunden ist, in ihrer Position verbleibt. Dies bedeutet eine der Federspannung entsprechende Vorspannung der Greiferhalterung 30 in Richtung des Pfeiles C1, so dass sich eine Zugbeanspruchung innerhalb der Klebenaht 15 ergibt, die jedoch nur so groß gewählt ist, dass nach wie vor ein beschädigungsfreies Handhaben des scheibenförmigen Substrats 11 gewährleistet ist. Mit der Relativbewegung zwischen Halterungssteg 38 und Halterplatte 37 werden die Druckfedern 40 in Richtung des Pfeiles C1 beaufschlagt und die Bewegung der Federwindungen und/oder die der Anlagescheibe 41 wird vom Bewegungserfassungssensor 43 erfasst.

Unter dieser Zugbeanspruchung wird die oszillierende Schwenk- bzw. Rüttelbewegung des scheibenförmigen Substrats 11 fortgesetzt, und zwar so lange, bis die Klebenaht 15 so weit gerissen oder zermürbt ist, dass das scheibenförmige Substrat 11 unter der genannten Vorspannung bzw. Zugkraft in Richtung des Pfeiles C1 von der Basisplatte 12 abgelöst und abgehoben wird. Die Halterplatte 37 wird in Richtung des Pfeiles C nach oben bewegt und die Druckfedern 40 werden entspannt. Dies wird vom Bewegungserfassungssensor 43 ermittelt.

Das vereinzelte und abgelöste scheibenförmige Substrat 11 kann dann in nicht dargestellter Weise einem Speicher oder einer weiteren Bearbeitung zugeführt werden.

Gemäß den Figuren 3 und 4 ist die Matrixanordnung der Greiferarme 22 bzw. deren Sauger 23 in bestimmter Weise beschaltet. Sämtliche Sauger 23 sind ständig mit einem Vakuumerzeuger 51, bspw. in Form einer Ejektordüse, verbunden. Zusätzlich zu den den n Saugern 23 zugeordneten n Ejektordüsen 51 sind n Wandler 52 vorgesehen, mit denen ausgewertet werden kann, ob und welche Sauger 23 eine entsprechende Fläche des zugeordneten scheibenförmigen Substrats 11 ergriffen haben. Dies lässt Rückschlüsse darauf zu, ob das betreffende scheibenförmige Substrat 11 insgesamt oder nur bruchstückhaft vorhanden ist. Dies lässt bspw. auch eine Gut/Schlecht-Sortierung zu.

Gemäß Fig. 3 sind die Sauger 23 in zwei (oder mehr) formatabhängige Kreise 53, 54 zusammengefasst und entsprechend verschaltet. Auf diese Weise können scheibenförmige Substrate 11 unterschiedlicher Außenfläche bzw. Formats 16', 16'', 16''', 16'''' gehandhabt und auch erfasst werden. Es ist möglich, diese formatabhängigen Kreise differenziert mit Vakuum zu beaufschlagen, so dass es auch möglich ist, Bruchstücke von scheibenförmigen Substraten zu erfassen und zu entfernen.

Gemäß einem nicht dargestellten Ausführungsbeispiel ist es auch möglich, die Greifervorrichtung mit nur einem und ggf. flächengrößeren Sauger zu bestücken.

## Patentansprüche

1. Verfahren zum Vereinzeln und Ablösen von dünnen, bruchempfindlichen scheibenförmigen Substraten, die aus einem auf einer Basisplatte vorzugsweise mittels Klebung fixiert gehaltenen Substratblock geschnitten worden sind, bei dem das scheibenförmige Substrat an einer oder mehreren beabstandeten Stellen seiner frei liegenden Außenfläche ergriffen und oszillierend bewegt wird, **dadurch gekennzeichnet, dass** das scheibenförmige Substrat um eine in seiner Auflage auf der Basisplatte befindlichen zur Auflagefläche etwa parallelen Achse oszillierend verschwenkt und während seiner oszillierenden Bewegung in eine Richtung weg von der Basisplatte vorgespannt gehalten wird.

2. Verfahren nach Anspruch 1, **dadurch gekennzeichnet, dass** jeweils benachbarte scheibenförmige Substrate, vorzugsweise in deren der Basisplatte zugewandtem Bereich, mittels eines Druckstrahls vereinzelt werden.

3. Verfahren nach Anspruch 2, **dadurch gekennzeichnet, dass** das Vereinzeln benachbarter scheibenförmiger Substrate zwischen dem zu ergreifenden scheibenförmigen Substrat und dem nachfolgenden durchgeführt wird.

4. Verfahren nach Anspruch 2 oder 3, **dadurch gekennzeichnet, dass** in den Schnittspalt zwischen zwei benachbarten scheibenförmigen Substraten ein Flüssigkeitsflachstrahl gerichtet wird.

5. Verfahren nach mindestens einem der vorhergehenden Ansprüche, **dadurch gekennzeichnet, dass** das scheibenförmige Substrat in einer formatabhängigen Matrix saugend ergriffen wird.

6. Verfahren nach mindestens einem der Ansprüche 2 bis 5, **dadurch gekennzeichnet, dass** das Vereinzeln benachbarter scheibenförmiger Substrate und das saugende Ergreifen des betreffenden Substrats zeitlich gemeinsam erfolgt.

7. Verfahren nach mindestens einem der vorhergehenden Ansprüche, **dadurch gekennzeichnet, dass** die mit dem geschnittenen Substratblock versehene Basisplatte zum Ergreifen des jeweiligen scheibenförmigen Substrats schrittweise verfahren wird.

8. Einrichtung (10) zum Vereinzeln und Ablösen von dünnen, bruchempfindlichen scheibenförmigen Substraten (11), die aus einem auf einer Basisplatte (12) vorzugsweise mittels Klebung fixiert gehaltenen Substratblock (13) geschnitten worden sind, mit einer Greifervorrichtung (20), mittels der das scheibenförmige Substrat (11) an benachbarten Stellen seiner freiliegenden Außenfläche (16) ergreifbar ist und die oszillierend bewegbar antreibbar ist, **dadurch gekennzeichnet, dass** mehrere Greiferarme (22) von einer Greiferplatte (21) der Greifervorrichtung (20) starr abstehen, dass die Greiferplatte (21) um eine Achse (15) oszillierend verschwenkbar ist, die etwa parallel zur Außenfläche (16) des ergriffenen scheibenförmigen Substrats (11) und im Auflagebereich des scheibenförmigen Substrats (11) auf der Basisplatte (12) verläuft, und dass die Greiferplatte (21) einen in einer Ausnehmung (32) geführten bogenförmigen Schieber (24) aufweist, der von einem rotierend angetriebenen Exzenter (33, 34) hin- und herbewegbar ist.

9. Einrichtung nach Anspruch 8, **dadurch gekennzeichnet, dass** die Greifervorrichtung (20) mit einer Greiferhalterung (30) derart verbunden ist, dass die Greifervorrichtung (20) in eine das scheibenförmige Substrat (11) von der Basisplatte (12) abhebenden Richtung vorgespannt ist.

10. Einrichtung nach Anspruch 9, **dadurch gekennzeichnet, dass** die Greiferhalterung (30) ein mit einem Hubantrieb verbundenes Zugelement (38) und eine gegenüber dem Zugelement (38) federnd relativ bewegbare Halteplatte (37) aufweist, an der die Greifervorrichtung (20) gehalten ist.

11. Einrichtung nach den Ansprüche 8 und 10, **dadurch gekennzeichnet, dass** an der relativ bewegbaren Halteplatte (37) ein Hebelarm (31) befestigt ist, der die Ausnehmung (32) zur Führung des bogenförmigen Schiebers (24) der Greifervorrichtung (20) aufweist.

12. Einrichtung nach mindestens einem der Ansprüche 9 bis 11, **dadurch gekennzeichnet, dass** an der Greiferhalterung (30) ein Sensor (43) zum Erfassen der Relativbewegung zwischen Zugelement (38) und Halteplatte (37) vorgesehen ist.

13. Einrichtung nach mindestens einem der Ansprüche 8 bis 12, **dadurch gekennzeichnet, dass** eine Druckstrahldüse (45) vorgesehen ist, die an einer Seite der Basisplatte (12) nahe der Auflage (15) der scheibenförmigen Substrate (11) auf der Basisplatte (12) und zwischen zwei benachbarten scheibenförmigen Substrate (11) gerichtet angeordnet ist, wobei die Druckstrahldüse (45) und die Basisplatte (12) relativ zueinander längs des Substratblockes (13) verfahrbar sind.

14. Einrichtung nach Anspruch 13, **dadurch gekennzeichnet, dass** die Druckstrahldüse (45) einen schlitzförmigen Austritt (46) aufweist.

15. Einrichtung nach mindestens einem der Ansprüche 8 bis 14, **dadurch gekennzeichnet, dass** die Greiferarme (22) der Greifervorrichtung (20) mit Saugern (23) versehen sind, die in einer Matrix angeordnet und formatabhängig ansteuerbar sind.

16. Einrichtung nach Anspruch 15, **dadurch gekennzeichnet, dass** die Saugermatrix in mehrere Schaltkreise unterteilt ist.

17. Einrichtung nach Anspruch 15 oder 16, **dadurch gekennzeichnet, dass** jedem Sauger (23) ein Vakuumerzeuger (51) und ein Wandler (52) zum Erfassen des anliegenden Vakuums zugeordnet ist.

18. Einrichtung nach mindestens einem der Ansprüche 8 bis 17, **dadurch gekennzeichnet, dass** die Druckstrahldüse (45) ortsfest und die Basisplatte (12) zur Greifervorrichtung (20) hin schrittweise verfahrbar ist.

19. Einrichtung nach mindestens einem der Ansprüche 8 bis 18, **dadurch gekennzeichnet, dass** im Bereich der Greifervorrichtung (20) ein Positionierungssensor (27) für den Substratblock (13) vorgesehen ist.

## Claims

1. A method for isolating and detaching thin, fragile, plate-like substrates which have been cut from a substrate block mounted fixed, preferably by means of adhesive, on a baseplate, in regard to which the plate-like substrate is gripped at one or more points of its free outer surface which are spaced apart and is caused to oscillate, **characterized in that** the plate-like substrate is pivoted to oscillate about an axis contained within the substrate's seat on the baseplate and approximately parallel to the seating surface and, during its oscillating movement, is held biased in a direction away from the baseplate.

2. A method according to claim 1, **characterized in that** adjacent plate-like substrates are isolated, preferably in the region thereof that faces the baseplate, by means of a pressure jet.

3. A method according to claim 2, **characterized in that** the isolation of adjacent plate-like substrates is carried out between the plate-like substrate to be gripped and the succeeding substrate.

4. A method according to claim 2 or 3, **characterized in that** a fan jet of liquid is directed into the cut slit between two adjacent plate-like substrates.

5. A method according to at least one of the preceding claims, **characterized in that** the plate-like substrate is gripped by suction in a format-dependent matrix.

6. A method according to at least one of claims 2 to 5, **characterized in that** the isolation of adjacent plate-like substrates and the gripping of the appropriate substrate by suction is effected at the same time.

7. A method according to at least one of the preceding claims, **characterized in that** the baseplate provided with the cut substrate block is displaced by steps in order to grip the respective plate-like substrate.

8. A device (10) for isolating and detaching thin, fragile, plate-like substrates (11) which have been cut from a substrate block (13) mounted fixed, preferably by means of adhesive, on a baseplate (12), having a gripping apparatus (20) by means of which the plate-like substrate (11) can be gripped at adjacent points of its free outer surface (16) and which is driveable to move oscillatingly, **characterized in that** several gripper arms (22) protrude rigidly from a gripper plate (21) of the gripping apparatus (20), **in that** the gripper plate (21) can be pivoted to oscillate about an axis (15) which is approximately parallel to the outer surface (16) of the gripped plate-like substrate (11) and which extends within the seating region of the plate-like substrate (11) on the baseplate (12), and **in that** the gripper plate (21) has an arcuate slide (24) guided in a recess (32), which slide can be moved backward and forward by a rotatingly driven eccentric apparatus (33, 34).

9. A device according to claim 8, **characterized in that** the gripping apparatus (20) is joined to a gripper mounting (30) in such a way that the gripping apparatus (20) is biased in a direction lifting the plate-like substrate (11) off the baseplate (12).

10. A device according to claim 9, **characterized in that** the gripper mounting (30) has a tension element (38) joined to a lifting drive, and a holding plate (37) which is relatively moveable by spring bias in opposition to the tension element (38) and on which the gripping apparatus (20) is mounted.

11. A device according to claim 8 and 10, **characterized in that** a lever arm (31) is fastened to the relatively moveable holding plate (37), which lever arm has a recess (32) for guidance of the arcuate slide (24) of the gripping apparatus (20).

12. A device according to at least one of claims 9 to 11, **characterized in that** a sensor (43) is provided on the gripper mounting (30) for the purpose of recording the relative movement between the tension element (38) and the holding plate (37).

13. A device according to at least one of claims 8 to 12, **characterized in that** a pressure-jet nozzle (45) is provided disposed on one side of the baseplate (12) adjacent to the seat (15) of the plate-like substrate (11) on the baseplate (12) and directed between two adjoining plate-like substrates (11), the pressure-jet nozzle (45) and the baseplate (12) being displaceable in relation to one another along the substrate block (13).

14. A device according to claim 13, **characterized in that** the pressure-jet nozzle (45) has as slit-like outlet (46).

15. A device according to at least one of claims 8 to 14, **characterized in that** the gripper arms (22) of the gripping apparatus (20) are provided with suction cups (23) which are arranged in a matrix and can be controlled as a function of format.

16. A device according to claim 15, **characterized in that** the suction-cup matrix is subdivided into several switching circuits.

17. A device according to claim 15 or 16, **characterized in that** a vacuum generator (51) and a transducer (52) to record the applied vacuum is associated with each suction cup (23).

18. A device according to at least one of claims 8 to 17, **characterized in that** the pressure-jet nozzle (45) is stationary and the baseplate (12) can be displaced stepwise towards the gripping apparatus (20).

19. A device according to at least one of claims 8 to 18, **characterized in that** a positioning sensor (27) for the substrate block (13) is provided in the region of the gripping apparatus (20).

## Revendications

1. Procédé permettant d'individualiser et de séparer des substrats en forme de tranche, sensibles à la rupture, minces, qui ont été découpés dans un bloc de substrat maintenu sur un plateau de base, en étant de préférence fixé par collage, dans lequel le substrat circulaire est saisi au niveau d'un emplacement ou de plusieurs emplacements éloignés de sa surface extérieure libre, et est déplacé de manière oscillante, **caractérisé en ce que** le substrat circulaire pivote de manière oscillante autour d'un axe sensiblement parallèle à la surface de support, qui se trouve dans son support sur le plateau de base, et est maintenu en étant précontraint pendant son déplacement oscillant dans une direction s'éloignant du plateau de base.

2. Procédé selon la revendication 1, **caractérisé en ce que** les substrats en forme de tranche respectivement voisins, de préférence dans leur zone orientée vers le plateau de base, sont individualisés à l'aide d'un jet sous pression.

3. Procédé selon la revendication 2, **caractérisé en ce que** l'individualisation de substrats en forme de tranche voisins entre le substrat circulaire à saisir et le suivant est mise en oeuvre.

4. Procédé selon l'une quelconque des revendications 2 ou 3, **caractérisé en ce que**, dans la fente de séparation entre les deux substrats en forme de tranche voisins, on dirige un jet plat de liquide.

5. Procédé selon au moins l'une quelconque des revendications précédentes, **caractérisé en ce que** le substrat circulaire est saisi par aspiration dans une matrice dépendant du format.

6. Procédé selon au moins l'une quelconque des revendications 2 à 5, **caractérisé en ce que** l'individualisation des substrats en forme de tranche voisins et la préhension par aspiration du substrat concerné s'effectuent simultanément.

7. Procédé selon au moins l'une quelconque des revendications précédentes, **caractérisé en ce que** le plateau de base doté du bloc de substrat découpé est déplacé peu à peu de manière à saisir le substrat circulaire respectif.

8. Dispositif (10) permettant d'individualiser et de séparer des substrats (11) en forme de tranche, sensibles à la rupture, minces, qui ont été découpés dans un bloc de substrat (13) maintenu sur un plateau de base (12), en étant de préférence fixé par collage, comportant un dispositif préhenseur (20), à l'aide duquel le substrat circulaire (11) peut être saisi à des emplacements voisins de sa surface extérieure (16) libre, et qui peut être entraîné de manière mobile avec des oscillations, **caractérisé en ce que** plusieurs bras de préhension (22) dépassent, en étant immobiles, du plateau de préhension (21) du dispositif préhenseur (20), **en ce que** le plateau de préhension (21) peut pivoter de manière oscillante autour d'un axe (15), qui est sensiblement parallèle à la surface extérieure (16) du substrat circulaire (11) saisi et parcourt la zone de support du substrat circulaire (11) sur le plateau de base (12), et **en ce que** le plateau de préhension (21) présente un coulisseau (24) de forme incurvée guidé dans un évidement (32), qui peut effectuer un mouvement de va et vient à partir d'une roue excentrique (33, 34) entraînée en rotation.

9. Dispositif selon la revendication 8, **caractérisé en ce que** le dispositif préhenseur (20) est raccordé à une bride de préhension (30), de telle sorte que le dispositif préhenseur (20) est précontraint dans une direction soulevant le substrat circulaire (11) du plateau de base (12).

10. Dispositif selon la revendication 9, **caractérisé en ce que** la bride de préhension (30) présente un élément de traction (38) raccordé à un entraînement de levage et un plateau de maintien pouvant se déplacer de manière relativement élastique par rapport à l'élément de traction (37), sur lequel est maintenu le dispositif préhenseur (20).

11. Dispositif selon l'une quelconque des revendications 8 et 10, **caractérisé en ce que**, sur le plateau de maintien (37) relativement mobile est fixé un bras de levage (31), qui présente l'évidement (32) permettant de guider le coulisseau (24) incurvé du dispositif de préhension (20).

12. Dispositif selon au moins l'une quelconque des revendications 9 à 11, **caractérisé en ce que**, sur la pince de préhension (30), il est prévu un capteur (43) permettant de repérer le déplacement relatif entre l'élément de traction (38) et le plateau de maintien (37).

13. Dispositif selon au moins l'une quelconque des revendications 8 à 12, **caractérisé en ce qu'**il est prévu une buse de pulvérisation à jet sous pression (45), qui est disposée d'un côté du plateau de base (12) à proximité du support (15) du substrat circulaire (11) sur le plateau de base (12) et en étant orienté entre deux substrats en forme de tranche (11) voisins, moyennant quoi la buse de pulvérisation à jet sous pression (45) et le plateau de base (12) peuvent se déplacer relativement l'un par rapport à l'autre le long du bloc de substrat (13).

14. Dispositif selon la revendication 13, **caractérisé en ce que** la buse de pulvérisation de jet sous pression (45) comporte une évacuation (46) se présentant sous la forme d'une fente.

15. Dispositif selon au moins l'une quelconque des revendications 8 à 14, **caractérisé en ce que** les bras de préhension (22) du dispositif préhenseur (20) sont dotés de têtes aspirantes (23), qui sont disposées dans une matrice et peuvent être commandées en fonction du format.

16. Dispositif selon la revendication 15, **caractérisé en ce que** la matrice d'aspiration est subdivisée en plusieurs circuits.

17. Dispositif selon l'une quelconque des revendications 15 ou 16, **caractérisé en ce que**, à chaque tête d'aspiration (23) est affecté un générateur de vide (51) et un convertisseur (52) permettant de repérer le vide adjacent.

18. Dispositif selon au moins l'une quelconque des revendications 8 à 17, **caractérisé en ce que** la buse de pulvérisation à jet sous pression (45) est fixe, et le plateau de base (12) peut être déplacé progressivement vers le dispositif préhenseur (20).

19. Dispositif selon au moins l'une quelconque des revendications 8 à 18, **caractérisé en ce que**, dans la zone du dispositif préhenseur (20), il est prévu un capteur de positionnement (27) pour le bloc de substrat (13).
